# EUROPÄISCHE PATENTSCHRIFT

(11) **EP 0 078 905 B1**
(45) Veröffentlichungstag und Bekanntmachung des Hinweises auf die Patenterteilung: **30.12.1986**
(21) Anmeldenummer: 82108756.6
(22) Anmeldetag: 22.09.1982
(51) Int. Cl.: E06B 1/34

(54) **Umfassungszarge zur Verkleidung einer Wandöffnung für eine Tür oder dergleichen**
Covering-frame for cladding a wall opening for a door or the like
Huisserie d'habillage pour le revêtement d'une ouverture dans une paroi pour une porte ou similaire

(30) Priorität: 09.11.1981 AT 4800/81
(43) Veröffentlichungstag der Anmeldung: 18.05.1983
(73) Patentinhaber: Bürgers, Helmut, D-8200 Rosenheim (DE)
(72) Erfinder: Bürgers, Helmut, D-8200 Rosenheim (DE)
(74) Vertreter: Louis, Walter

## Beschreibung

Die Erfindung betrifft eine Umfassungszarge zur Verkleidung einer Wandöffnung für eine Tür oder dergleichen, mit den im Oberbegriff des Patentanspruchs 1 beschriebenen Merkmalen.

Aus der US-A-3457686 ist eine für eine Tür vorgesehene Umfassungszarge dieser Art mit einer Falzbekleidung und einer Zierbekleidung bekannt, deren Bekleidungen aus relativ dickwandigen Holzplatten bestehen, die auf der der Wand zugekehrten Innenseite Aussparungen zur Aufnahme von Befestigungsstreifen von in Bohrungen einer Konsole einsteckbaren Dübeln aufweisen. Die Befestigung des ebenfalls aus einer Holzplatte bestehenden Futters erfolgt an der Konsole.

Bei in Gebäuden bereits vorhandenen alten Holztüren, insbesondere lackierten Holztüren, wird häufig die unansehnlich gewordene oder beschädigte Oberfläche der Holzteile durch eine neue Oberfläche aus dauerhaftem folienartigen Kunststoff oder aus Naturholzfurnier ersetzt. Während ein altes Türblatt verhältnismäßig einfach im Bearbeitungsbetrieb durch bekanntes Ummanteln mit einer Kunststoffolie renoviert werden kann, ist es schwierig und teuer, eine fest eingebaute alte Holzzarge zur Abstimmung ihrer Oberfläche auf die neue Türblattoberfläche mit einer Oberflächenbeschichtung aus einer Kunststoffolie zu versehen, insbesondere wenn die Oberfläche der alten Holzzarge wellig ist oder Beschädigungen aufweist. Soll die alte Holzzarge bei einfachem Ersatz des alten Türblattes durch ein neues Türblatt mit Naturholzoberfläche ebenfalls eine angepaßte Oberfläche aus Naturholzfurnier haben, muß die alte Holzzarge zum Nachfurnieren im Bearbeitungsbetrieb oder zum Ersetzen durch eine völlig neue Zarge aus der Wandöffnung herausgebrochen werden, was erheblichen Umbauschmutz verursacht und meistens eine Renovierung der beschädigten Wandoberflächen erfordert. Auch kommt es in der Praxis vor, daß in Gebäuden vorhandene alte, meistens lackierte Stahlzargen, anläßlich der Renovierung des alten Holztürblattes, ebenfalls eine angepaßte neue Oberfläche aus dauerhaftem Kunststoff zum Beispiel in Holzdekor oder aus Naturholzfolie erhalten sollen. Es is bekannt, die Bekleidungen oder auch das Futter einer alten Holzzarge mit einer Verkleidung zu ummanteln, die aus U-förmigen Halteleisten zum Beispiel aus Metall besteht, die rahmenartig an den Rändern des alten Zargenteils mit Schrauben oder Nägeln befestigt werden und zwischen die passende Holzplatten mit der neuen Oberfläche eingesetzt werden. Diese Methode ist insbesondere hinsichtlich einer exakten Montage der Verkleidung aufwendig und umständlich und ist auch nicht zum Ummanteln einer vorhandenen alten Stahlzarge verwendbar.

Die Erfindung hat sich die Aufgabe gestellt, eine Umfassungszarge zu schaffen, mit der eine vorhandene alte Holzzarge wie auch eine vorhandene alte Stahlzarge zwecks Oberflächenrenovierung unter möglichst geringer Montagearbeit und Schmutzverursachung ummantelt werden kann sowie auch dazu geeignet ist, zum Beispiel in Neubauten eine noch unverkleidete Wandöffnung erstmalig mit einer Umfassungszarge auszustatten.

Ausgehend von einer Umfassungszarge der eingangs genannten Art wird diese Aufgabe erfindungsgemäß durch die im Kennzeichen des Patentanspruchs 1 aufgeführten Merkmale gelöst.

Bei Anwendung der Umfassungszarge für normale Zimmertüren, bei denen eine Zarge in der Regel zwei auf den gegenüberliegenden Wandoberflächen anliegende Bekleidungen hat, bestehen beide Bekleidungen je aus einem erfindungsgemäß ausgebildeten Blechprofil. Das Blechprofil kann zur Erfüllung der unterschiedlichen Wünsche der Praxis beispielsweise aus Aluminium mit farbig eloxierter Metalloberfläche hergestellt werden oder mit Hilfe gebräuchlicher Beschichtungstechniken mit einer haftfesten Oberfläche aus Kunststoffolie oder auch Holzfurnier hergestellt werden. Der lichte Querschnitt des Blechprofils kann ausreichend groß bemessen werden, damit die in der Praxis gängigsten Breiten und Dicken der Bekleidungsteile von alten Holzzargen mit einer einzigen Standardausführung des Blechprofils ummantelt werden können.

Zur unsichtbaren Befestigung des Blechprofils braucht nur das zu ummantelnde Bekleidungsteil einer vorhandenen alten Holzzarge mit einigen Bohrungen für die Befestigungsdübel versehen zu werden, die leicht und einfach auf einer auf dem alten Bekleidungsteil festgelegten, mit der Schiene des Blechprofils fluchtenden Linie gebohrt werden können. Die Befestigungsdübel können in der Schiene des Blechprofils an beliebige Stellen verschoben werden, beispielsweise wenn bei der Herstellung der Bohrungen im alten Bekleidungsteil ein versteckter Nagel oder dergleichen getroffen wird und auf der mit der Schiene fluchtenden Linie eine neue Bohrung gebohrt werden muß. Wenn die Umfassungszarge zum Beispiel für einen Neubau verwendet werden soll, kann das Blechprofil direkt an der Wand befestigt werden, wobei die ausreichend lang bemessenen Befestigungsdübel in unmittelbar in die Wandoberfläche gebohrte Bohrungen eingesteckt werden und ebenfalls die Befestigungsdübel in der Schiene des Blechprofils an die passende Stelle verschoben werden können, falls beim Bohren eine nicht genügend haltbare Mauerfuge getroffen wird und auf der festgelegten Linie an einer anderen Stelle eine neue Wandbohrung gebohrt werden muß. Nach der Befestigung des Blechprofils, oder im Falle der Anwendung der Umfassungszarge mit zwei Bekleidungen nach der Befestigung beider Blechprofile, bildet der der Wandöffnung zugekehrte und über die Ebene der Laibung der Wandöffnung vorstehende Profilschenkel des Blechprofils einen Anschlag für das Futter der erfindungsgemäßen Umfassungszarge, so daß das Futter unabhängig von Unebenheiten der zu verkleidenden Wandöffnungslaibung in einem Neubau oder des zu ummantelnden Futterteils einer vorhandenen alten Zarge auf diesen Profilschenkel aufgesetzt werden kann und auf ihm satt und fugenfrei aufliegt. Das Futter der erfindungsgemäßen Umfassungszarge kann, wenn das Blechprofil eine Oberflächenbeschichtung aus Kunststoffolie oder Holzfurnier enthält, eine Holzplatte mit gleicher Oberflächenbeschichtung sein oder kann, wenn für das Blechprofil eine metallische, farbig eloxierte Aluminiumoberfläche gewünscht wird, aus einer Holzplatte mit einer Oberfläche aus einer gleichartig aussehenden Aluminiumfolie bestehen. Vorteilhafte erfindungsgemäße Ausbildungen der steckbaren Befestigungsverbindung zum Festhalten des Futters der Umfassungszarge sind in Unteransprüchen angegeben und werden nachstehend anhand der Zeichnung näher beschrieben.

In der Zeichnung sind zwei Ausführungsbeispiele der erfindungsgemäßen Umfassungszarge dargestellt. Es zeigen : Figur 1 ein Ausführungsbeispiel der Umfassungszarge zum Ummanteln einer vorhandenen alten Holzzarge, Figur 2 ein Ausführungsbeispiel der Umfassungszarge zum Ummanteln einer vorhandenen alten Stahlzarge.

Die in der Figur 1 dargestellte, zu ummantelnde alte Holzzarge enthält zwei Bekleidungsteile 1 und 2, die auf den beiderseitigen Wandoberflächen 3 einer Wand liegen, und ein Futterteil 4, welches die Wandlaibungsfläche 5 verkleidet. Die von dem Bekleidungsteil 1 und dem Futterteil 4 gebildete Kante der alten Zarge ist in üblicher Weise als rechtwinklige Falzaussparung 6 für einen Türanschlag ausgebildet. Die erfindungsgemäße Umfassungszarge setzt sich dementsprechend auch dreiteilig aus zwei Bekleidungen und einem Futter 9 zusammen. Die Bekleidungen bestehen je aus einem U-förmigen dünnwandigen Blechprofil 7 beziehungsweise 8, das auf der Innenseite seiner Profilbasis 10 eine in Profillängsrichtung verlaufende Schiene 11 besitzt. Die Schiene 11 nimmt das dem lichten Schienenquerschnitt angepaßte verdickte Ende mehrerer Befestigungsdübel 12 auf, die in der Schiene verschiebbar sind und in passend gebohrte Bohrungen 13 des zu ummantelnden alten Bekleidungsteils 1 beziehungsweise 2 einsteckbar sind. Die Bohrungen 13 werden entlang einer mit der Schiene 11 fluchtenden Linie gebohrt, die so gelegt ist, daß die der Wandöffnung zugekehrten Profilschenkel 14 der beiden Blechprofile 7 und 8 über die Ebene der Laibung der lichten Wandöffnung vorstehen. Bei dem Ausführungsbeispiel der Figur 1 bildet das Futterteil 4 der alten Holzzarge die Laibung der lichten Wandöffnung und stehen also die Profilschenkel 14 wenigstens bis in die Ebene der Oberfläche des alten Futterteils 4 vor. Dadurch kann das Futter 9 der erfindungsgemäßen Umfassungszarge satt und fugenfrei aufliegend auf die Profilschenkel 14 aufgesetzt werden, bevor eine Berührung des Futters 9 mit dem alten Futterteil 4 eintritt. Das alte Futterteil 4 kann sogleich als blindfutterartige Grundlage für eine steckbare Befestigung des Futters der erfindungsgemäßen Umfassungszarge herangezogen werden. Hierzu ist das Futter 9, welches zum Ummanteln des alten Futterteils 4 nicht U-förmig ausgebildet zu sein braucht und daher aus einer normalen Holzplatte bestehen kann oder wenigstens innenseitig eine Holzplatte aufweist, gemäß einem weiteren erfindungsgemäßen Ausgestaltungsmerkmal der Umfassungszarge auf der Innenseite seiner Holzplatte mit Sackbohrungen 16 ausgebildet, die Verbindungsdübel 17 aufnehmen. Die Verbindungsdübel 17 sind in passend und deckungsgleich gebohrte Bohrungen 18 des alten Futterteils 4 einsteckbar. Vorteilhafterweise sind die Befestigungsdübel 12 und die Verbindungsdübel 17 als Kunststoff-Lamellendübel ausgebildet, die nur um das jeweils erforderliche Ausmaß in die Bohrungen eingetrieben zu werden brauchen und sich mit ihren Lamellen widerhakenartig mit hoher Ausreißfestigkeit in den Bohrungen festkrallen. Die über die Ebene der Oberfläche des alten Futterteils 4 vorstehenden Profilschenkel 14 der Blechprofile 7 und 8 sind so lang ausgebildet, daß sie die Oberfläche des alten Futterteils 4 teilweise überdecken, und mit Löchern für Nägel oder Schrauben 15 versehen. Dadurch können die Profilschenkel 14 an Stellen, die durch das aufgesetzte Futter 9 unsichtbar überdeckt werden, so an das alte Futterteil 4 angeheftet werden, daß bei Anwendung von nur einer Schiene 11 auf der Innenseite der Blechprofile 7 und 8 ein Kippen der Blechprofile um die Befestigungsdübel 12 vermieden wird.

Bei der Anwendung des in der Figur 1 dargestellten Ausführungsbeispiels der Umfassungszarge zum Beispiel in Neubauten, in denen keine alte Holzzarge vorhanden ist, braucht auf der Laibung 5 der Mauer nur ein aus einem rohen Holzbrett bestehendes Blindfutter ohne aufwendige Ausrichtung fest angeordnet zu werden, um an diesem Blindfutter das Futter 9 mittels der Verbindungsdübel 17 befestigen zu können. Die Befestigung der Blechprofile 7 und 8 erfolgt dann an wandseitigen Bohrungen, die unmittelbar in die Wandoberflächen 3 gebohrt werden und in die entsprechend länger ausgebildete Befestigungsdübel 12 eingesteckt werden.

Das als sogenannte Falzbekleidung dienende Blochprofil 7 ist an seinem der Wandöffnung zugekehrten Profilschenkel 14, ähnlich wie die von den Teilen 1 und 4 gebildete Zargenkante der zu ummantelnden alten Holzzarge, als Falz für einen Türanschlag geformt, so daß dieser Profilschenkel 14 eine als Türanschlagfläche dienende Falzfläche 20 aufweist. Gemäß einem weiteren Ausgestaltungsmerkmal der Erfindung ist dieser Profilschenkel 14 so ausgebildet, daß er an seiner Falzfläche 20 eine unter das entsprechend ausgesparte Futter 9 ragende nutförmige Aufnahmetasche 21 aufweist. In diese Aufnahme 21 ist die Befestigungsrippe eines Dichtungsprofils 22 einsteckbar, welches so breit ausgebildet ist, daß es die bündig mit der Falzfläche 20 des Profilschenkels 14 abschließende Randfläche des Futters 9 verdeckt. Dadurch kann das Futter 9 so breit vorgefertigt werden, daß es für unterschiedlich breite Wandöffnungslaibungen in Neubauten oder unterschiedlich breite Futterteile von vorhandenen alten Holzzargen anwendbar ist, und kann das Futter 9 erst bei der Montage der Umfassungszarge an seinem falzseitigen Rand auf die benötigte passende Breite zugeschnitten werden, wonach die Schnittfläche durch das Dichtungsprofil 22 abgedeckt wird und nicht mehr nachträglich mit einer neuelT Obeflächenbeschichtung versehen zu werden braucht.

Die Figur 2 zeigt eine andere erfindungsgemäße Ausführung der Umfassungszarge, die besonders wirtschaftlich hergestellt werden kann und die Ummantelung einer vorhandenen alten Stahlzarge 26 möglicht macht, ebensogut aber auch in Neubauten zur Verkleidung einer noch rohen Wandöffnung angewendet werden kann. Die Bekleidungen bestehen wie beim Ausführungsbeispiel der Figur 1 aus U-förmigen dünnwandigen Blechprofilen 7 und 8, wobei jedoch die innenseitig angeordneten Schienen 11 so weit seitlich versetzt sind, daß die die Befestigungsdübel 12 aufnehmenden Bohrungen in jedem Fall seitlich von der alten Stahlzarge 26 in die Wand gebohrt werden können. Das als Falzbekleidung dienende Blechprofil 7 besitzt an seinem Profilschenkel 14, der über die Ebene der von der alten Stahlzarge 26 gebildeten Laibung der lichten Wandöffnung vorsteht, analog dem Ausführungsbeispiel der Figur 1 eine als Türanschlagfläche dienende Falzfläche 20 und an dieser Falzfläche 20 eine unter das Futter 9 ragende nutförmige Aufnahmetasche 21 für die Befestigungsrippe eines Dichtungsprofils 22. Erfindungsgemäß weist das Dichtungsprofil 22 an dem Rand der Falzfläche 20 eine Abwinkelung 27 auf, die mit der Aufnahmetasche 21 eine Einstecknut 23 zur festhaltenden Aufnahme des Randes des Futters 9 bildet. Das die zweite Bekleidung der Umfassungszarge bildende andere Blechprofil 8 besitzt vor seinem Profilschenkel 14, der ebenfalls über die Ebene der Wandöffnungslaibung vorsteht, eine von einer Randabwinkelung 24 gebildete Einstecknut 25 zur festhaltenden Aufnahme des anderen Randes des Futters 9.

Nach der Befestigung der beiden Blechprofile 7 und 8 wird das Futter 9 auf den vorteilhafterweise etwas länger als die Randabwinkelung 24 ausgebildeten Profilschenkel 14 des Blechprofils 8 aufgesetzt und in die Einstecknut 25 eingeschoben. Danach braucht nur noch das Dichtungsprofil 22 in die Aufnahmetasche 21 eingesetzt zu werden, wobei gleichzeitig der andere Rand des Futters 9 auf den die Aufnahmetasche 21 bildenden Abschnitt des Profilschenkels 14 des Blechprofils 7 aufgesetzt wird und in die Einstecknut 23 eingeschoben wird und wonach das Futter 9 in einem für seine exakte Ausrichtung erwünschten Abstand von der alten Stahlzarge 26 abgestützt und festgehalten ist. Um ein Kippen der Blechprofile 7 und 8 um die Befestigungsdübel 12 zu vermeiden, können die Profilschenkel 14 zum Beispiel durch einen Kontaktkleber oder ähnlich wie beim Ausführungsbeispiel der Figur 1 durch eingetriebene Verbindungsmittel an die alte Stahlzarge 26 angeheftet sein. An dem Profilschenkel 14 des Blechprofils 8 werden eingetriebene Verbindungsmittel durch das Futter 9 unsichtbar überdeckt. An dem Profilschenkel 14 des Blechprofils 7 können eingetriebene Verbindungsmittel durch eine zusätzliche Dichtungslippe 28 des Dichtungsprofils 22 unsichtbar überdeckt werden.

## Patentansprüche

1. Umfassungszarge zur Verkleidung des Randes einer für eine Tür oder dergleichen vorgesehenen Wandöffnung, bestehend aus einem vor der Laibung (4 beziehungsweise 5) der Wandöffnung liegenden Futter (9) und rechtwinklig an den Rändern des Futters angeordneten, vor den Wandoberflächen (3) liegenden, U-förmigen Bekleidungen .(7, 8), wobei die Bekleidungen an ihrer der Wandoberfläche zugekehrten Innenseite (10) senkrecht von dieser abstehende, in wandseitige Bohrungen einsteckbare Befestigungsdübel (12) besitzen und das aus einer Platte bestehende Futter an den Bekleidungen durch eine Futterbefestigung (17, 25, 22) festgehalten ist und wobei die der Wandöffnung zugekehrten Profilschenkel (14) beider Bekleidungen (7, 8) über die Ebene der Oberfläche der Wandöffnungslaibung (4 beziehungsweise 5) hinweg in die Wandöffnung hineinragen und die auf die Profilschenkel (14) aufgesetzte Futterplatte (9) mit einem Abstand von der Wandöffnungslaibung (4 beziehungsweise 5) abgestützt ist, dadurch gekennzeichnet, daß die aus einem dünnwandigen Profil bestehenden Bekleidungen (7, 8) auf der Innenseite ihrer Profilbasis (10) wenigstens eine in Profillängsrichtung verlaufende Schiene (11) besitzen, in der die mit einem verdickten, von der Schiene aufgenommenen Ende ausgebildeten Befestigungsdübel (12) verschiebbar sind, daß der der Wandöffnung zugekehrte Profilschenkel (14) von der an der Türfalzseite der Umfassungszarge liegenden Bekleidung (7) als Falz (20) für einen Türanschlag geformt ist, und daß die Futterplatte (9) zur Abstandsabstützung von der Wandöffnungslaibung (4 beziehungsweise 5) nur auf den der Wandöffnung zugekehrten Profilschenkeln (14) beider Bekleidungen (7, 8) aufliegt.

2. Umfassungszarge nach Anspruch 1, dadurch gekennzeichnet, daß der als Türanschlag geformte Profilschenkel (14) der falzseitigen Bekleidung (7) an seiner als Türanschlagfläche dienenden Falzfläche (20) eine unter das auf ihn aufgesetzte Futter (9) ragende nutförmige Aufnahmetasche (21) aufweist, in die die Befestigungsrippe eines Dichtungsprofils (22) einsteckbar ist, welches die bündig mit der Falzfläche (20) des Profilschenkels (14) abschließende Randfläche des Futters (9) verdeckt.

3. Umfassungszarge nach Anspruch 2, dadurch gekennzeichnet, daß das Dichtungsprofil (22) eine Abwinkelung (27) aufweist, die mit der Aufnahmetasche (21) eine Einstecknut (23) zur festhaltenden Aufnahme des Randes des Futters (9) bildet, und daß die andere Bekleidung (8) der Umfassungszarge vor ihrem der Wandöffnung zugekehrten Profilschenkel (14) eine von einer Randabwinkelung (24) gebildete Einstecknut (25) zur festhaltenden Aufnahme des anderen Randes des Futters (9) aufweist.

## Claims

1. Case frame for the covering of the edge of a wall opening intended for a door or the like, consisting of a filler (9) lying before the soffit (4 or 5) of the wall opening and U-shaped sheathings (7, 8) arranged at right angles on the edges of the filler and lying before the wall surfaces (3), where the sheathings possess, on their inner side (10) facing the wall surface, fastening dowels (12) protruding perpendicularly from the inner side and insertable into wall bores and the filler, consisting of a plate, is held fast on the sheathings by a filler fastening (17, 25, 22), and where the section flanges (14) of both sheathings (7, 8), facing the wall opening, protrude beyond the plane of the surface of the wall opening soffit (4 or 5) into the wall opening and the filler plate (9) set upon the section flanges (14) is supported with a spacing from the wall opening soffit (4 or 5), characterised in that the sheathings (7, 8), consisting of a thin-walled section, possess on the inner side of their section base (10) at least one rail (11) extending in the longitudinal direction of the section, in which rail the fastening dowels (12), formed with a thickened end received by the rail, are displaceable, in that the section flange (14) facing the wall opening is shaped by the sheathing (7) lying on the door rebate side of the case frame as rebate (20) for a door abutment, and in that the filler plate (9) rests only on the section flanges (14) of both sheathings (7, 8) facing the wall opening, for the spaced support from the wall opening soffit (4 or 5).

2. Case frame according to claim 1, characterised in that the section flange (14) of the sheathing (7) on the rebate side, shaped as door abutment, comprises on its rebate surface (20) serving as door abutment face, a reception socket (21) of groove form extending beneath the filler (9) set upon it, into which socket the fastening rib of a sealing section (22) is insertable, which section conceals the edge surface of the filler (9) which is flush with the rebate surface (20) of the section flange (14).

3. Case frame according to claim 2, characterised in that the sealing section (22) comprises an angled-off portion (27) which, with the reception socket (21), forms an insertion groove (23) for the firmly retaining reception of the edge of the filler (9), and in that the other sheathing (8) of the case frame comprises, before its section flange (14) facing the wall opening, an insertion groove (25) formed by an edge angled-off portion (24), for the firmly retaining reception of the other edge of the filler (9).

## Revendications

1. Bord d'encadrement pour l'habillage du cadre d'une ouverture ménagée dans une paroi pour une porte ou une ouverture analogue, constitué par un revêtement (9) placé devant l'intrados (4 ou 5) de l'ouverture ménagée dans la paroi et par des habillages (7, 8) en forme d'U disposés perpendiculairement aux bords du revêtement devant les surfaces de paroi (3), les habillages comportant, sur leur côté intérieur (10) tourné vers la surface de la paroi, des tenons de fixation (12) qui sortent perpendiculairement dudit côté et peuvent s'engager dans des alésages ménagés du côté de la paroi, le revêtement, constitué par une plaque, étant fixé aux habillages par un dispositif (17, 25, 22) de fixation de revêtement, l'aile (14) du profil des deux habillages (7, 8) dépassant le.plan de la surface de l'intrados (4 ou 5) de l'ouverture ménagée dans la paroi pour faire saillie dans cette ouverture et la plaque constituant le revêtement (9) placé contre l'aile (14) du profil prenant appui à une certaine distance de l'intrados (4 ou 5) de l'ouverture ménagée dans la paroi, caractérisé en ce que les habillages (7, 8) constitués par un profilé à paroi mince comportent, sur le côté intérieur de leur base (10) de profil au moins une glissière (11) orientée dans le sens de la longueur du profil, dans laquelle peuvent se déplacer des tenons de fixation (12) qui comportent une extrémité plus épaisse qui est engagée dans la glissière, en ce que l'aile (14) du profil de l'habillage (7) situé du côté de la rainure dans le bord d'encadrement qui est tournée vers l'ouverture ménagée dans la paroi forme une rainure (20) pour une butée de porte et en ce que la plaque constituant le revêtement (9), pour son maintien à une certaine distance de l'intrados (4 ou 5) de l'ouverture ménagée dans la paroi, ne prend appui que sur les ailes (14) des deux habillages (7, 8) tournées vers l'ouverture ménagée dans la paroi.

2. Bord d'encadrement selon la revendication 1, caractérisé en ce que l'aile (14) du profil de l'habillage (7) situé du côté de la rainure qui a une forme de butée de porte comporte, au niveau de sa surface (20) servant de surface de butée de porte, une partie qui dépasse sous le revêtement (9) posé sur elle et comporte un évidement (21) dans lequel peut s'insérer la nervure de fixation d'un profil de joint (22) qui recouvre la surface marginale du revêtement (9) qui prolonge la surface (20) de l'aile (14) du profil.

3. Bord d'encadrement selon la revendication 2, caractérisé en ce que le profil de joint (22) comporte une partie coudée (27) qui forme, avec l'évidement (21) une rainure d'insertion (23) pour la fixation du bord de revêtement (9) et en ce que l'autre habillage (8) du bord d'encadrement comporte, en avant de son aile (14) de profil tournée vers l'ouverture ménagée dans la paroi, une rainure d'insertion (25) formée par une partie coudée marginale (24) pour la fixation de l'autre bord du revêtement (9).
